# EUROPÄISCHE PATENTANMELDUNG

(11) **EP 2 524 746 A1**
(43) Veröffentlichungstag der Anmeldung: **21.11.2012**
(21) Anmeldenummer: 11166162.5
(22) Anmeldetag: 16.05.2011
(51) Int. Cl.: B22D 11/053

(54) **Oszillationseinrichtung zur Oszillation einer Stranggießkokille**

(71) Anmelder: Siemens VAI Metals Technologies GmbH, 4031 Linz (AT)
(72) Erfinder: Poeppl, Johann, 4202, Kirchschlag (AT); Shan, Guoxin, 4020, Linz (AT); Thoene, Heinrich, 4020, Linz (AT); Wimmer, Franz, 4752, Riedau (AT)
(74) Vertreter: Maier, Daniel Oliver

(57) **Zusammenfassung**

Die Erfindung betrifft eine Oszillationseinrichtung zur Oszillation einer Stranggießkokille (1) in Oszillationsrichtung (2), aufweisend eine ortsfeste Stützkonstruktion (14) zur Abstützung der Stranggießkokille (1), ein erstes Federpaar (3), bestehend aus einer ringförmigen ersten Feder (4) und einer ringförmigen zweiten Feder (5), wobei jeweils die erste Feder (4) und die zweite Feder (5) die Stranggießkokille (1) zumindest teilweise umschließt, und die zweite Feder (5) einen ersten Abstand (6) in Oszillationsrichtung (2) zur ersten Feder (4) aufweist.

Die Aufgabe der Erfindung ist es, eine Oszillationseinrichtung zur Oszillation einer Stranggießkokille (1) zu schaffen, mit der eine exakte Führung der Kokille bei einer kompakten Bauweise und vergleichsweise großen Schwingungsamplituden realisiert werden kann. Diese Aufgabe wird durch eine Vorrichtung gelöst, bei der die erste Feder (4) in einem ersten Quadrant an der Stranggießkokille (1) und in einem dritten Quadrant an der Stützkonstruktion (14) befestigt ist, die anderen Quadranten sind freie Enden, und bei der die zweite Feder (5) in einem ersten Quadrant an der Stützkonstruktion (14) und in einem dritten Quadrant an der Stranggießkokille (1) befestigt ist, die anderen Quadranten sind freie Enden.

## Beschreibung

Die vorliegende Erfindung betrifft eine Oszillationseinrichtung zur Oszillation einer Stranggießkokille in Oszillationsrichtung.

Konkret betrifft die vorliegende Erfindung eine Oszillationseinrichtung zur Oszillation einer Stranggießkokille in Oszillationsrichtung, aufweisend
- eine ortsfeste Stützkonstruktion zur Abstützung der Stranggießkokille,
- ein erstes Federpaar, bestehend aus einer ringförmigen ersten Feder und einer ringförmigen zweiten Feder, wobei jeweils die erste Feder und die zweite Feder die Stranggießkokille zumindest teilweise umschließt, und die zweite Feder einen ersten Abstand in Oszillationsrichtung zur ersten Feder aufweist.

Oszillationseinrichtungen für Stranggießkokillen sind dem Fachmann grundsätzlich bekannt. Beim Stranggießen wird die Kokille mittels einer Oszillationseinrichtung gegenüber einer ortsfesten Stützkonstruktion oszilliert, sodass ein Anhaften des in der Kokille entstehenden Gießstrangs aus flüssigem Metall, vorzugsweise aus Stahl, gegenüber der Kokille verhindert wird.

Aus der DE 195 47 780 A1 ist eine Oszillationseinrichtung zur Oszillation einer Stranggießkokille in Oszillationsrichtung bekannt, wobei die Oszillationseinrichtung eine ortsfeste Stützkonstruktion zur Abstützung der Stranggießkokille und ein erstes Federpaar, bestehend aus einer ringförmigen ersten Feder und einer ringförmigen zweiten Feder, aufweist, wobei jeweils die erste Feder und die zweite Feder die Stranggießkokille umschließt, und die zweite Feder einen ersten Abstand in Oszillationsrichtung zur ersten Feder aufweist.

Durch diese Oszillationseinrichtung wird zwar eine exakte Führung der Kokille gegenüber der Stützkonstruktion gewährleistet, allerdings sind größere Oszillationsamplituden der Kokille aufgrund der hohen Steifigkeit der Federn in Oszillationsrichtung nur bei sehr großen Federn möglich. Konkrete Anweisungen wie die Steifigkeit einer kompakten Oszillationseinrichtung in Oszillationsrichtung reduziert werden kann, ohne dass dadurch die Führungsgenauigkeit der Kokille unzulässig verschlechtert wird, sind der Schrift nicht zu entnehmen.

Die Aufgabe der Erfindung ist es, die Nachteile des Stands der Technik zu überwinden und eine Oszillationseinrichtung zur Oszillation einer Stranggießkokille zu schaffen, mit der eine exakte Führung der Kokille auch bei einer sehr kompakten Bauweise der Oszillationseinrichtung realisiert werden kann.

Diese Aufgabe wird durch eine Vorrichtung nach Anspruch 1 gelöst,
wobei die erste Feder in einem ersten Quadrant an der Stranggießkokille und in einem dritten Quadrant an der Stützkonstruktion befestigt ist, und die anderen Quadranten frei sind, und
wobei die zweite Feder in einem ersten Quadrant an der Stützkonstruktion und in einem dritten Quadrant an der Stranggießkokille befestigt ist, und die anderen Quadranten frei sind.

Dabei wird die Stranggießkokille durch wenigstens ein erstes Federpaar, bestehend aus einer ersten und einer zweiten ringförmigen Feder, gegenüber der ortsfesten Stützkonstruktion schwingfähig gehaltert, wobei die Kokille jeweils von der ersten Feder und der zweiten Feder umschlossen wird.

Konkret ist die erste Feder in einem ersten Quadrant an der Stranggießkokille und ein dritter Quadrant an der Stützkonstruktion befestigt, die anderen Quadranten der ersten Feder sind frei. Die zweite Feder ist gegenüber der ersten Feder um 180° verdreht angeordnet, sodass die zweite Feder in einem ersten Quadrant an der Stützkonstruktion und in einem dritten Quadrant an der Stranggießkokille befestigt ist, die anderen Quadranten sind wiederum frei.
Somit ergibt sich eine ungemein kompakte Konstruktion, die die Stranggießkokille umschließt. Verglichen mit der vollständigen Einspannung der Federn nach dem Stand der Technik ergibt sich eine geringe Steifigkeit in Oszillationsrichtung; andererseits weist diese Konstruktion aber quer zur Oszillationsrichtung eine hohe Steifigkeit auf, sodass eine hohe Führungsgenauigkeit der Kokille erreicht wird. Hierbei muss eine ringförmige Feder aber keineswegs rund sein. Kreisrunde bzw. ovale Federn sind zwar vorteilhaft für runde bzw. n-eckige Gießformate, allerdings wären auch andere Formen denkbar.

Vorzugsweise liegen die Befestigungen der ersten Feder an der Stranggießkokille und der Stützkonstruktion einander diametral gegenüber; dasselbe gilt für die zweite Feder.

Bei einer insbesondere für gerade Kokillen zweckmäßigen Ausführungsform, ist die zweite Feder parallel zur ersten Feder ausgerichtet.

Bei einer insbesondere für gebogene Kokillen zweckmäßigen Ausführungsform, liegen die erste Feder und die zweite Feder auf Radiusstrahlen, die einen gemeinsamen Mittelpunkt, vorzugsweise den Anlagenmittelpunkt oder den Mittelpunkt vom Krümmungsradius der Kokille, aufweisen.

Bei einer vorteilhaften Ausführungsform weist die Oszillationseinrichtung ein zweites Federpaar auf, bestehend aus einer ringförmigen dritten Feder und einer ringförmigen vierten Feder, wobei jeweils die dritte Feder und die vierte Feder die Stranggießkokille zumindest teilweise umschließt, und das erste Federpaar zum zweiten Federpaar einen zweiten Abstand aufweist,
wobei die dritte Feder in einem ersten Quadrant an der Stranggießkokille und in einem dritten Quadrant an der Stützkonstruktion befestigt ist, und die anderen Quadranten frei sind,
wobei die vierte Feder in einem ersten Quadrant an der Stützkonstruktion und in einem dritten Quadrant an der Stranggießkokille befestigt ist, und die anderen Quadranten frei sind.

Alternativ dazu weist die Oszillationseinrichtung ein zweites Federpaar auf, bestehend aus einer ringförmigen dritten Feder und einer ringförmigen vierten Feder, wobei jeweils die dritte Feder und die vierte Feder die Stranggießkokille zumindest teilweise umschließt, und das erste Federpaar zum zweiten Federpaar einen zweiten Abstand aufweist,
wobei die dritte Feder in einem ersten Quadrant an der Stützkonstruktion und in einem dritten Quadrant an der Stranggießkokille befestigt ist, und die anderen Quadranten frei sind, und
wobei die vierte Feder in einem ersten Quadrant an der Stranggießkokille und in einem dritten Quadrant an der Stützkonstruktion befestigt ist, und die anderen Quadranten frei sind. Letztere Ausführungsform weist eine besonders hohe Führungsgenauigkeit quer zur Oszillationsrichtung auf.

Bei einer kompakten und bzgl. der Einleitung von Momenten günstigen Anordnung ist ein Oszillationsantrieb zur Einleitung oder Aufrechterhaltung der Oszillation zwischen dem ersten und dem zweiten Federpaar angeordnet.

Außerdem ist es günstig, in Gießrichtung unterhalb des ersten oder zweiten Federpaars eine elektromagnetische Rührvorrichtung anzuordnen.

Eine besonders kompakte Bauweise lässt sich erzielen, wenn die Kokille zum Abgießen von Knüppel- oder Vorblockquerschnitten ausgebildet ist.

Es ist günstig, wenn die erste und die zweite Feder einen geschlossenen Querschnitt in einer Normalebene zur Oszillationsrichtung aufweisen. Es ist jedoch auch möglich, dass wenigstens eine aus der Gruppe erste Feder und zweite Feder einen offenen Querschnitt, z.B. als eine quer zur Oszillationseinrichtung geschlitzte Feder, in einer Normalebene zur Oszillationsrichtung aufweist.

Es ist günstig, wenn der zweiten Abstand größer als der erste Abstand ausgebildet ist, vorzugsweise dass der zweite Abstand 5 bis 20 Mal der erste Abstand ist.

Die Biegespannungen in den Federn können besonders niedrig gehalten werden, wenn wenigstens eine aus der Gruppe erste Feder, zweite Feder, dritte Feder und vierte Feder, lammelenartig geschichtet aufgebaut ist. Unter einem lamellenartig geschichteten Aufbau versteht man, wenn eine Feder aus mehreren, in Oszillationsrichtung übereinanderliegend angeordneten, einen Abstand zueinander aufweisenden, Einzelfedern gebildet wird.

Weitere Vorteile und Merkmale der vorliegenden Erfindung ergeben sich aus der nachfolgenden Beschreibung nicht einschränkender Ausführungsbeispiele, wobei auf die folgenden Figuren Bezug genommen wird, die Folgendes zeigen:
Fig 1: eine perspektivische Darstellung einer ersten Ausführungsform der Oszillationseinrichtung für eine Stranggießkokille zum Vergießen von Stahl-Gießsträngen mit Knüppelquerschnitt
Fig 2, Fig 3, Fig 4: eine Aufriss-, Grundriss- und Kreuzrissdarstellung zu Fig 1
Fig 5: eine Schnittdarstellung entlang der Schnittlinie A-A von Fig 2
Fig 6: eine perspektivische Darstellung einer zweiten Ausführungsform der Oszillationseinrichtung für eine Stranggießkokille zum Vergießen von Stahl-Gießsträngen mit Knüppelquerschnitt
Fig 7, Fig 8, Fig 9: eine Aufriss-, Grundriss- und Kreuzrissdarstellung zu Fig 6
Fig 10: eine Schnittdarstellung entlang der Schnittlinie A-A von Fig 7
Fig 11: eine Schnittdarstellung entlang der Schnittlinie B-B von Fig 9
Fig 12: eine Alternative zu Fig 3 mit einer geschlitzten Feder

Die in Fig 1 bis 5 gezeigte erste Ausführungsform einer Oszillationseinrichtung zur Oszillation der Stranggießkokille 1 in Oszillationsrichtung 2 weist ein erstes Federpaar 3, bestehend aus einer ersten Feder 4 und einer zweiten Feder 5, und ein zweites Federpaar 7, bestehend aus einer dritten Feder 8 und einer vierten Feder 9, auf. Alle Federn 4, 5, 8, 9 sind jeweils ringförmig ausgebildet, umschließen jeweils die Kokille 1, und sind in einer Normalebene zur Oszillationsrichtung 2 angeordnet. Die erste Feder 4 weist zur zweiten Feder 5 sowie die dritte Feder 8 zur vierten Feder 9 jeweils den Abstand 6 zueinander auf. Die erste Feder 4 ist in einem ersten Quadrant mittels eines ersten Federhalters 11 mit der Stranggießkokille und diametral gegenüberliegend, in einem dritten Quadrant mittels eines zweiten Federhalters 12 mit der Stützkonstruktion 14 verbunden; die anderen Quadranten sind frei. Die zweite Feder 5, die unterhalb und parallel zur ersten Feder 4 angeordnet ist, ist in einem ersten Quadrant mit der Stützkonstruktion und in einem dritten Quadrant an der Stranggießkokille befestigt; die anderen Quadranten sind wiederum frei. Unterhalb des ersten Federpaars 3 ist in einem zweiten Abstand 10, wobei der zweite Abstand 10 Mal der erster Abstand 6 beträgt, ein zweites Federpaar 7 angeordnet, das aus einer dritten Feder 8 und einer vierten Feder 9 besteht. Dabei ist die dritte Feder 8 ebenso wie die erste Feder 4, und die vierte Feder 9 ebenso wie die zweite Feder 5 mit der Kokille 1 und der Stützkonstruktion verbunden.

Ebenso wäre es möglich, weitere Federpaare, beispielsweise ein drittes Federpaar, unterhalb des zweiten Federpaars 7 anzuordnen. Weiters wäre es möglich, das zweite Federpaar 7 um 90° bzw. 270° gegenüber dem ersten Federpaar 3 verdreht anzuordnen.

Die Fig 6 bis 11 zeigen eine zweite Ausführungsform einer Oszillationseinrichtung zur Oszillation der Stranggießkokille 1, die ein erstes Federpaar 3, ein zweites Federpaar 7 und jeweils unter einem dritten Abstand 15 versetzt, ein drittes Federpaar und ein viertes Federpaar aufweist. Das erste Federpaar 3 besteht auf einer ersten Feder 4, die über einen ersten Federhalter 11 mit der Stranggießkokille 1 und diametral gegenüberliegend über einen zweiten Federhalter 12 mit der Stützkonstruktion 14 verbunden ist. Die zweite Feder 5 ist gegenüber der ersten Feder 4 um 180° verdreht angeordnet. Das zweite Federpaar 7 besteht aus einer dritten Feder 8 und einer vierten Feder 9, wobei die dritte Feder 8 um 90° gegenüber der ersten Feder verdreht angeordnet ist. Die vierte Feder 9 ist gegenüber der dritten Feder 8 um 180° verdreht angeordnet. Unterhalb des ersten und zweiten Federpaares 3, 7 ist im Abstand 15 ein drittes und viertes Federpaar angeordnet, wobei die Anordnung des dritten Federpaars dem ersten Federpaar und die Anordnung des vierten Federpaars dem zweiten Federpaar entspricht.

Die Fig 12 zeigt eine Alternative zu Fig 3 mit einer geschlitzten ersten Feder 4. Dabei ist die ringförmige erste Feder 4 im Bereich der Befestigung mit der Stützkonstruktion 14 radial geschlitzt ausgeführt, wobei der zweite Federhalter ebenfalls zweiteilig, als ein linker Federhalter 12a und als ein rechter Federhalter 12b ausgebildet ist. Durch die Verwendung von offenen Querschnitten der ringförmigen Federn kann die Steifigkeit der Oszillationseinrichtung in Oszillationsrichtung weiter reduziert werden. Natürlich ist die Ausführung von offenen Querschnitten bei den Federn keineswegs auf die erste Feder 4 beschränkt, vielmehr könnte jede Feder z.B. geschlitzt ausgebildet sein.

### Bezugszeichenliste

- 1: Stranggießkokille
- 2: Oszillationsrichtung
- 3: erstes Federpaar
- 4: erste Feder
- 5: zweite Feder
- 6: erster Abstand
- 7: zweites Federpaar
- 8: dritte Feder
- 9: vierte Feder
- 10: zweiter Abstand
- 11: erster Federhalter
- 12,12a,12b: zweiter Federhalter
- 13: Wassermantel
- 14: Stützkonstruktion
- 15: dritter Abstand
- 16: drittes Federpaar
- 17: viertes Federpaar

## Patentansprüche

1. Oszillationseinrichtung zur Oszillation einer Stranggießkokille (1) in Oszillationsrichtung (2), aufweisend
- eine ortsfeste Stützkonstruktion (14) zur Abstützung der Stranggießkokille (1),
- ein erstes Federpaar (3), bestehend aus einer ringförmigen ersten Feder (4) und einer ringförmigen zweiten Feder (5), wobei jeweils die erste Feder (4) und die zweite Feder (5) die Stranggießkokille (1) zumindest teilweise umschließt, und die zweite Feder (5) einen ersten Abstand (6) in Oszillationsrichtung (2) zur ersten Feder (4) aufweist,
**dadurch gekennzeichnet,**
**dass** die erste Feder (4) in einem ersten Quadrant an der Stranggießkokille (1) und in einem dritten Quadrant an der Stützkonstruktion (14) befestigt ist, und die anderen Quadranten frei sind, und
**dass** die zweite Feder (5) in einem ersten Quadrant an der Stützkonstruktion (14) und in einem dritten Quadrant an der Stranggießkokille (1) befestigt ist, und die anderen Quadranten frei sind.

2. Vorrichtung nach Anspruch 1, **dadurch gekennzeichnet, dass** die zweite Feder (5) parallel zur ersten Feder (4) ausgerichtet ist.

3. Vorrichtung nach Anspruch 1, **dadurch gekennzeichnet, dass** die erste Feder (4) und die zweite Feder (5) auf Radiusstrahlen liegen, wobei die Radiusstrahlen einen gemeinsamen Mittelpunkt aufweisen.

4. Vorrichtung nach einem der Ansprüche 1 bis 3, **dadurch gekennzeichnet, dass** die Vorrichtung ein zweites Federpaar (7) aufweist, bestehend aus einer ringförmigen dritten Feder (8) und einer ringförmigen vierten Feder (9), wobei jeweils die dritte Feder (8) und die vierte Feder (9) die Stranggießkokille (1) zumindest teilweise umschließt, und das erste Federpaar (3) zum zweiten Federpaar (7) einen zweiten Abstand (10) aufweist,
wobei die dritte Feder (8) in einem ersten Quadrant an der Stranggießkokille (1) und in einem dritten Quadrant an der Stützkonstruktion (14) befestigt ist, und die anderen Quadranten frei sind, und
wobei die vierte Feder (9) in einem ersten Quadrant an der Stützkonstruktion (14) und in einem dritten Quadrant an der Stranggießkokille (1) befestigt ist, und die anderen Quadranten frei sind.

5. Vorrichtung nach einem der Ansprüche 1 bis 3, **dadurch gekennzeichnet, dass** die Vorrichtung ein zweites Federpaar (7) aufweist, bestehend aus einer ringförmigen dritten Feder (8) und einer ringförmigen vierten Feder (9), wobei jeweils die dritte Feder (8) und die vierte Feder (9) die Stranggießkokille (1) zumindest teilweise umschließt, und das erste Federpaar (3) zum zweiten Federpaar (7) einen zweiten Abstand (10) aufweist,
wobei die dritte Feder (8) in einem ersten Quadrant an der Stützkonstruktion (14) und in einem dritten Quadrant an der Stranggießkokille (1) befestigt ist, und die anderen Quadranten frei sind, und
wobei die vierte Feder (9) in einem ersten Quadrant an der Stranggießkokille (1) und in einem dritten Quadrant an der Stützkonstruktion (14) befestigt ist, und die anderen Quadranten frei sind.

6. Vorrichtung nach einem der Ansprüche 4 oder 5, **dadurch gekennzeichnet, dass** zwischen dem ersten Federpaar (3) und dem zweiten Federpaar (7) ein Oszillationsantrieb zur Einleitung oder Aufrechterhaltung der Oszillation angeordnet ist.

7. Vorrichtung nach einem der Ansprüche 1 bis 6, **dadurch gekennzeichnet, dass** in Gießrichtung unterhalb vom ersten Federpaar (3) oder vom zweiten Federpaar (7) eine elektromagnetische Rührvorrichtung angeordnet ist.

8. Vorrichtung nach Anspruch 1, **dadurch gekennzeichnet, dass** die Stranggießkokille (1) zum Abgießen von Knüppel- oder Vorblockquerschnitten ausgebildet ist.

9. Vorrichtung nach Anspruch 1, **dadurch gekennzeichnet, dass** die erste Feder (4) und die zweite Feder (5) einen geschlossenen Querschnitt in einer Normalebene zur Oszillationsrichtung (2) aufweisen.

10. Vorrichtung nach Anspruch 1, **dadurch gekennzeichnet, dass** wenigstens eine aus der Gruppe erste Feder (4) und zweite Feder (5) einen offenen Querschnitt in einer Normalebene zur Oszillationsrichtung (2) aufweist.

11. Vorrichtung nach einem der Ansprüche 4 bis 10, **dadurch gekennzeichnet, dass** der zweiten Abstand (10) größer ist als der erste Abstand (6), vorzugsweise dass der zweite Abstand (10) 5 bis 20 Mal der erste Abstand (6) ist.

12. Vorrichtung nach einem der Ansprüche 1 bis 11, **dadurch gekennzeichnet, dass** wenigstens eine aus der Gruppe erste Feder (4), zweite Feder (5), dritte Feder (8) und vierte Feder (9), lammelenartig geschichtet aufgebaut ist.
